# EUROPÄISCHE PATENTSCHRIFT

(11) **EP 0 230 852 B1**
(45) Veröffentlichungstag und Bekanntmachung des Hinweises auf die Patenterteilung: **02.11.1989**
(21) Anmeldenummer: 86730206.9
(22) Anmeldetag: 05.12.1986
(51) Int. Cl.: H01H 33/34, F15B 1/02

(54) **Hydraulische Antriebsvorrichtung für einen elektrischen Druckgasschalter**
Hydraulic operating mechanism for a circuit-breaker
Commande hydraulique pour un disjoncteur à gaz comprimé

(30) Priorität: 20.12.1985 DE 3545782
(43) Veröffentlichungstag der Anmeldung: 05.08.1987
(73) Patentinhaber: SIEMENS AKTIENGESELLSCHAFT, 80333 München (DE)
(72) Erfinder: Eggert, Horst, D-1000 Berlin 61 (DE); Jacobsen, Wolfgang, D-1000 Berlin 20 (DE)

(56) Entgegenhaltungen:
- DE-A- 1 525 857
- DE-B- 1 221 709
- DE-U- 7 736 316
- US-A- 3 050 079
- SIEMENS ZEITSCHRIFT, Band 43, Nr. 4, April 1969, Seiten 285-287, Erlangen, DE; O. KOPRIVA et al.: "Leistungsschalter H 801-E für 110 bis 145kV mit elektrohydraulischem Antrieb"

## Beschreibung

Die Erfindung bezieht sich auf eine hydraulische Antriebsvorrichtung für einen elektrischen Druckgasschalter, dessen Kolben-Zylinder-Systeme je von einem hydropneumatischen Druckspeicher druckbeaufschlagbar sind, mit einer mehrere Druckspeicher speisenden, von Druckwächtern gesteuerten Hydraulikpumpe und mit einer Gasüberwachungseinrichtung für die Druckspeicher.

Bei einer derartigen bekannten hydraulischen Antriebsvorrichtung erfolgt die Gasüberwachung direkt, d. h. die Stellung eines im Druckspeicher beweglichen Kolbens wird direkt, beispielsweise durch mechanische Hilfsmittel erfaßt und ausgewertet. Die direkte Gasüberwachung erfordert diese mechanischen Hilfsmittel mehrfach entsprechend der Anzahl der verwendeten Druckspeicher. Die mechanischen Hilfsmittel ermöglichen eine druckspeicherspezifische Erzeugung eines oder mehrerer Gasverlustsignale.

Solche druckspeicherspezifischen Gasverlustsignale können bei anderen bekannten hydraulischen Antriebsvorrichtungen auch durch Anwendung einer indirekten Gasüberwachung erzeugt werden.

Der Gasinhalt eines Druckspeichers wird dabei indirekt über den Druck der Hydraulikflüssigkeit erfaßt, wenn der Kolben eine bestimmte Anschlagstellung erreicht hat. Diese Stellung kann von einem Anschlag festgelegt sein, so daß die Hydraulikpumpe nach Erreichen dieser Stellung gegen ein quasi inkompressibles Medium arbeitet. Dadurch steigt der Hydraulikdruck steil an und führt zu einer Abgabe des Signals eines Druckwächters, der dem Druckspeicher zugeordnet ist.

Speist eine Hydraulikpumpe mehrere Druckspeicher und tritt beispielsweise ein Gasverlust in einem der Druckspeicher auf, so verteilt sich der steile Druckaufbau in diesem Druckspeicher ohne weiteres auf alle von der Hydraulikpumpe gespeisten Druckspeicher, so daß eine druckspeicherspezifische Zuordnung einer auftretenden Gasverlustmeldung nicht möglich ist. Deshalb wird beim Bekannten die indirekte Gasüberwachung dann angewendet, wenn eine Hydraulikpumpe für jeden Druckspeicher vorhanden ist.

Der Erfindung liegt die Aufgabe zugrunde, für eine hydraulische Antriebsvorrichtung der eingangs genannten Art bei Speisung mehrerer Druckspeicher durch eine Hydraulikpumpe anstelle der direkten Gasüberwachung eine indirekte Gasüberwachung durchzuführen.

Diese Aufgabe wird nach der Erfindung gelöst durch mindestens einen den Speisedruck der Hydraulikpumpe erfassenden Schwellwertschalter als Teil der Gasüberwachungseinrichtung und durch eine zeitlich nacheinander erfolgende, von der Gasüberwachungseinrichtung einerseits und den Druckwächtern andererseits gesteuerte Speisung der Druckspeicher.

Durch Anwendung der Erfindung werden die funktionellen Vorteile der direkten Gasüberwachung mit denen der indirekten kombiniert.

Der Bedarf an Hydraulikpumpen ist vergleichsweise gering. Die feste zeitliche Zuordnung jedes Druckspeichers zu der ihn speisenden Hydraulikpumpe gewährleistet für jede auftretende Gasverlustmeldung zugleich die funktionelle und damit bauliche Zuordnung von Fehlerquelle und Fehlzustand. So lassen sich beispielsweise konstruktive Ausführungen schaffen, die mechanisch einfach und robust sind, weil ein großer Aufwand mechanischer Hilfseinrichtungen entbehrlich ist. Insbesondere ist der Aufwand bei der Gasabdichtung gering gehalten. Es ergibt sich eine vergleichsweise hohe Störunanfälligkeit und Wartungsfreundlichkeit.

Bei einer vorteilhaften Ausführungsform der Erfindung kann der Schwellwertschalter in einer allen Druckspeichern gemeinsamen Hauptspeiseleitung angeordnet sein, damit nur ein einziger Schwellwertschalter zur Gasüberwachung aller vorhandenen Druckspeicher vorgesehen werden muß. Oberhalb eines vorgegebenen Hydrauliknenndruckes gibt dieser Schwellwertschalter ein Gasverlustsignal ab, das beispielweise in ein optisches oder akustisches Warnsignal umgesetzt werden kann oder als Sperrsignal die Funktion der Hydraulikpumpe und gegebenenfalls der Antriebsvorrichtungen unterbricht.

Die zeitliche Abfolge der Druckspeicherspeisung kann bei einer weiteren Ausführungsform der Erfindung dadurch bewirkt werden, daß jeder Druckspeicher über ein eigenes Magnetventil gespeist wird. Zwischen Druckspeicher und Magnetventil kann in der Speiseleitung des Druckspeichers je einer der Druckwächter angeordnet sein, der beispielsweise beim Unterschreiten eines Mindestdruckes in der Speiseleitung des Druckspeichers das zugehörige Magnetventil öffnet und die Hydraulikpumpe einschaltet. Zugleich kann der Druckwächter die Magnetventile anderer Druckspeicher in ihrer Schließstellung verriegeln, so daß das Hydrauliköl ausschließlich in den zugehörigen Druckspeicher gefördert wird.

Beim Öffnen eines der Magnetventile kann vorteilhaft eine zugeordnete Selbsthalteeinrichtung eingeschaltet werden, die den Schaltzustand unabhängig vom Signal des steuernden Druckwächters aufrechterhält und erst nach Erreichen des Hydrauliknenndruckes in Abhängigkeit von einer Pumpennachlaufzeit wieder unterbrochen wird und damit die Hydraulikpumpe abgeschaltet. Diese Unterbrechung kann das zugeordnete Magnetventil schließen und die Magnetventile der anderen Druckspeicher entriegeln.

Bei einer besonders vorteilhaften und einfachen Ausführungsform der Erfindung steuert jeder Druckwächter ein Schütz, das als Massenbauelement mechanisch einfach aufgebaut, preisgünstig und relativ störunempfindlich ist. Die zeitlich eindeutige Reihenfolge der Speisung kann besonders einfach dadurch sichergestellt werden, daß die Schütze unterschiedliche Erregungszeiten haben. Hierbei öffnet beispielsweise das Schütz mit der schnellsten Erregungszeit das zugehörige Magnetventil, so daß der zugehörige Druckspeicher zuerst gefüllt werden kann, während alle anderen Magnetventile in ihrer Schließstellung bleiben.

Zur Erzielung einer einfachen Schaltungsanordnung ist es vorteilhaft, wenn jedes Schütz einen Selbsthaltekontakt, einen Ventilkontakt, einen Pumpenkontakt und einen Meldekontakt als Schließer sowie einen Verriegelungskontakt für jedes weitere Magnetventil als Öffner enthält.

Dabei können die Meldekontakte der Schütze parallel geschaltet sein und mit dem Schwellwertschalter in Reihe liegend das Signal steuern. Es ist möglich, daß die Meldekontakt der Schütze und des Schwellwertschalters die indirekt wirkende Gasüberwachung bilden. Auch in diesem Fall kann der Schwellwertschalter ein einfacher Druckwächter sein.

Anhand zweier Figuren ist der prinzipielle Aufbau eines Ausführungsbeispiels der Erfindung und die Wirkungsweise erläutert.
Fig. 1 zeigt ein Prinzipschaltbild für den Steuerkreis einer erfindungsgemäßen hydraulischen Antriebsvorrichtung für einen Druckgasschalter.
Fig. 2 zeigt einen zugehörigen elektrischen Schaltplan für die Steuerung der hydraulischen Antriebsvorrichtung nach Fig. 1.

In der Figur 1 sind drei Kolben-Zylinder-Systeme 11, 21 31 zur Betätigung der Schaltstellen eines dreipoligen elektrischen Druckgasschalters, z. B. SFs-Schalters, dargestellt, die jeweils von einem hydraulischen Druckspeicher 12, 22, 32 gesteuert werden. In den Speiseleitungen 13, 23, 33 befinden sich Druckwächter 14, 24, 34 und Magnetventile 15, 25, 35. In der allen Druckspeichern 12, 22, 32 gemeinsamen Hauptspeiseleitung 1 ist eine Hydraulikpumpe 2 und ein Schwellwertschalter 3 angeordnet.

Die Druckwächter 14, 24, 34 überwachen den Funktionsdruck PF der Druckspeicher 12, 22, 32 und schalten davon abhängig die Hydraulikpumpe 2 ein und aus. Der Schwellwertschalter erfaßt den Störungsdruck PS, der oberhalb eines vorgegebenen Hydrauliknenndruckes liegt. Er liefert ein Signal, wenn in der Haupt-Speiseleitung der Störungsdruck PS auftritt.

Die in Fig. 1 stark ausgezogenen Linien stellen schematisch Hochdruckleitungen dar. Der Hydraulikölkreislauf wird geschlossen durch drucklose Leitungen, die als dünn ausgezogene Linien dargestellt sind. Durch diese drucklosen Leitungen wird das Hydrauliköl aus dem Kolben-Zylinder-System 11, 21, 31 in einen Ölbehälter 4 rückgeführt, der seinerseits dann die Hydraulikpumpe 2 speist.

Wenn z. B. in der Speiseleitung 23 der erforderliche Mindestdruck unterschritten wird, spricht der Druckwächter 24 an. Daraufhin wird das Magnetventil 25 geöffnet und die Magnetventile 15 und 35 in ihrer Schließstellung elektrisch verriegelt. Gleichzeitig wird die Hydraulikpumpe 2 eingeschaltet. Erreicht der Druckspeicher 22 den erforderlichen Nenndruck, werden nach einer bestimmten Nachlaufzeit das Magnetventil 25 wieder geschlossen und die Hydraulikpumpe 2 abgeschaltet. Hierzu dient ein in der Figur 2 dargestellter, von der Pumpenwelle mittels Nockenscheibe gesteuerter Mikroschalter MS, der nach Erreichen eines Drucknennwertes das Abschaltsignal verzögert wirksam werden läßt. Steigt während dieser Nachlaufzeit der Hydraulikdruck über den vorgesehenen Nenndruck an, und zwar steil, das ist dann der Fall, wenn sich im Druckspeicher 22 nicht ausreichend Gas befindet, so spricht der Schwellwertschalter 3 an und gibt das Gasverlustsignal ab. Dieses Signal kann zu einer optischen oder akustischen Meldung führen. Es kann auch als Sperrsignal zur Abschaltung der Hydraulikpumpe 2 dienen. Da zum Zeitpunkt der Gasverlustmeldung nur der Druckspeicher 22 von der Hydraulikpumpe 2 gespeist wurde, ist die aufgetretene Gasverlustmeldung eindeutig diesem einen Druckspeicher 22 zugeordnet.

Der steile Druckanstieg wird durch einen die Bewegung eines Kolbens 17, 27, 37 mechanisch begrenzenden Anschlag 16, 26, 36 ausgelöst, der nur bei nicht ausreichender Gasmenge unter Betriebsbedingungen vom Kolben erreicht werden kann. Die Pumpe arbeitet in diesem Fall allein gegen das quasi inkompressible Hydrauliköl.

Die in Fig. 2 dargestellte Schaltungsanordnung umfaßt mehrere Teile, und zwar die Gasüberwachung, die druckabhängige Ventilsteuerung, die Nachlaufschaltung und die Pumpensteuerung.

Sinkt beispielsweise der Funktionsdruck PF des Druckspeichers 22 unter seine untere Grenze, so spricht ein Druckwächterkontakt D2 des Druckwächters 24 an und geht in die in Figur 2 dargestellte Schließstellung. Dadurch wird ein Schütz K2 erregt und dessen Kontakte aus den dargestellten Ruhelagen in die Arbeitsstellungen geschaltet. Ein Selbsthaltekontakt KS2 wird geschlossen. Ferner schließt ein Ventilkontakt KMV2, so daß eine Ventilsteuereinrichtung MV2 das Magnetventil 25 öffnet. Gleichzeitig schließt ein Pumpenkontakt KP2, so daß die Hydraulikpumpe 2 eingeschaltet wird und den Druckspeicher 22 füllt.

Zugleich werden Verriegelungskontakte KV12 und KV32 geöffnet. Dadurch sind die Schütze K1 und K3 stromlos, d. h. die zugehörigen Kontakte in ihrer Ruhelage und die Magnetventile 15 und 35 geschlossen.

Wenn der Hydraulikdruck im Druckspeicher 22 seinen vorgegebenen Nennwert erreicht hat, schaltet der Druckwächterkontakt D2 um. Durch eine über den Selbsthaltekontakt KS2 geschlossene Selbsthalteeinrichtung bleibt das Schütz K2 erregt, so daß die Hydraulikpumpe 2 weiter läuft. Steigt während dieser Nachlaufzeit der Hydraulikdruck über seinen Nennwert steil an, so schließt ein Druckwächterkontakt DS, der im ausgeführten Beispiel der Kontakt des Schwellwertschalters 3 ist, wodurch ein Gasverlustsignal über eine Signaleinrichtung S2 abgesetzt wird.

Die gestrichelte Linie zwischen dem Motor der Hydraulikpumpe 2 und der Signaleinrichtung S1, S2, S3 gibt zu erkennen, daß ein Signal zu einer Funktionssperre der Hydraulikpumpe 2 führen kann.

Steigt der Hydraulikdruck während der Pumpennachlaufzeit nicht nennenswert über den Nenndruck an, so führt das Schließen des Mikroschalters MS zum Kurzschließen des Schützes K2, wodurch die Selbsthaltung aufgehoben wird.

Bei der erstmaligen Füllung der Druckspeicher 12, 22, 32 sind alle Druckwächter D1, D2, D3 geschlossen. Allerdings wird dann dasjenige Schütz zuerst erregt, das die kürzeste Erregungszeit hat. Auch in diesem Betriebsfall ist eine eindeutige zeitliche Abfolge der Druckspeicherspeisung sicher gewährleistet.

## Patentansprüche

1. Hydraulische Antriebsvorrichtung für einen elektrischen Druckgasschalter, dessen Kolben-Zylinder-Systeme (11, 21, 31) je von einem hydropneumatischen Druckspeicher (12, 22, 32) druckbeaufschlagbar sind, mit einer mehrere Druckspeicher (12, 22, 32) speisenden, von Druckwächtern (14, 24, 34) gesteuerten Hydraulikpumpe (2) und mit einer Gasüberwachungseinrichtung für die Druckspeicher (12, 22, 32), gekennzeichnet durch mindestens einen den Speisedruck der Hydraulikpumpe (2) erfassenden Schwellwertschalter (3) als Teil der Gasüberwachungseinrichtung und durch eine zeitlich nacheinander erfolgende, von der Gasüberwachungseinrichtung einerseits und den Druckwächtern (14, 24, 34) andererseits gesteuerte Speisung der Druckspeicher (12, 22, 32).

2. Hydraulische Antriebsvorrichtung nach Anspruch 1,
dadurch gekennzeichnet, daß der Schwellwertschalter (3) in einer allen Druckspeichern (12, 22, 32) gemeinsamen Hauptspeiseleitung (1) angeordnet ist und oberhalb eines vorgegebenen Hydrauliknenndruckes ein Gasverlustsignal abgibt.

3. Hydraulische Antriebsvorrichtung nach Anspruch 1 oder 2,
dadurch gekennzeichnet, daß jeder Druckspeicher (12, 22, 32) über ein eigenes Magnetventil (15, 25, 35) gespeist wird und zwischen Druckspeicher (12, 22, 32) und Magnetventil (15, 25, 35) je einer der Druckwächter (14, 24, 34) in der Speiseleitung (12, 22, 32) des Druckspeichers (12, 22, 32) angeordnet ist.

4. Hydraulische Antriebsvorrichtung nach Anspruch 3,
dadurch gekennzeichnet, daß der eine Druckwächter (14, 24, 34) beim Unterschreiten eines Mindestdrucks in der Speiseleitung (13, 23, 33) des Druckspeichers das zugehörige Magnetventil (15, 25, 35) öffnet, die Magnetventile (15, 25, 35) anderer Druckspeicher (12, 22, 32) in ihrer Schließstellung verriegelt und die Hydraulikpumpe (2) einschaltet.

5. Hydraulische Antriebsvorrichtung nach Anspruch 4,
dadurch gekennzeichnet, daß beim Öffnen eines der Magnetventile (15, 25, 35) eine zugeordnete Selbsthalteeinrichtung eingeschaltet wird, die erst nach Erreichen des Hydrauliknenndruckes in Abhängigkeit von einer Pumpennachlaufzeit wieder unterbrochen wird und damit die Hydraulikpumpe (2) abschaltet.

6. Hydraulische Antriebsvorrichtung nach Anspruch 5,
dadurch gekennzeichnet, daß die Unterbrechung der Selbsthalteeinrichtung das zugeordnete Magnetventil (15, 25, 35) schließt und die Magnetventile (15, 25, 35) der anderen Druckspeicher (12, 22, 32) entriegelt.

7. Hydraulische Antriebsvorrichtung nach Anspruch 1,
dadurch gekennzeichnet, daß jeder Druckwächter (14, 24, 34) ein Schütz (K1, K2, K3) steuert.

8. Hydraulische Antriebsvorrichtung nach Anspruch 7,
dadurch gekennzeichnet, daß die Schütze (K1, K2, K3) unterschiedliche Erregungszeiten haben.

9. Hydraulische Antriebsvorrichtung nach Anspruch 7,
dadurch gekennzeichnet, daß jedes Schütz (K1, K2, K3) einen Selbsthaltekontakt (KS1, KS2, KS3), Ventilkontakt (KMV1, KMV2, KMV3), einen Pumpenkontakt (KP1, KP2, KP3) und einen Meldekontakt (KM1, KM2, KM3) je als Schließer sowie einen Verriegelungskontakt (KV21, KV31, KV12, KV32, KV13, KV23) für jedes weitere Magnetventil (15, 25, 35) als Öffner enthält.

10. Hydraulische Antriebsvorrichtung nach Anspruch 9,
dadurch gekennzeichnet, daß die Meldekontakte (KM1, KM2, KM3) der Schütze (K1, K2, K3) parallel geschaltet und mit dem Schwellwertschalter (3) in Reihe liegend das Signal steuern.

11. Hydraulische Antriebsvorrichtung nach den Ansprüchen 1 und 9, dadurch gekennzeichnet, daß die Meldekontakte (KM1, KM2, KM3) der Schütze (K1, K2, K3) und der Schwellwertschalter (3) die indirekt wirkende Gasüberwachungseinrichtung bilden.

12. Hydraulische Antriebsvorrichtung nach Anspruch 1,
dadurch gekennzeichnet, daß der Schwellwertschalter (3) ein Druckwächter ist.

## Claims

1. Hydraulic operating mechanism for an electric pressure gas switch each of whose piston-cylinder- systems (11, 21, 31) can be acted upon by pressure from a hydropneumatic pressure reservoir (12, 22, 32), having a hydraulic pump (2) which supplies several pressure reservoirs (12, 22, 32) and is controlled by pressure monitors (14, 24, 34), and having a gas monitoring device for the pressure reservoirs (12, 22, 32), characterised by at least one threshold value switch (3) which detects the supply pressure of the hydraulic pump (2), as a part of the gas monitoring device, and by consecutive supply of the pressure reservoirs (12, 22, 32) controlled on the one hand by the gas monitoring device and on the other hand by the pressure monitors (14, 24, 34).

2. Hydraulic operating mechanism according to Claim 1, characterised in that the threshold value switch (3) is arranged in a main supply line (1) which is common to all the pressure reservoirs (12, 22, 32) and emits a gas leakage signal above a preset hydraulic nominal pressure.

3. Hydraulic operating mechanism according to Claim 1 or 2, characterised in that each pressure reservoir (12, 22, 32) is supplied via its own magnetic valve (15, 25, 35) and in that between pressure reservoir (12, 22, 32) and magnetic valve (15, 25, 35) each of the pressure monitors (14, 24, 34) is arranged in the supply line (12, 22, 32) of the pressure reservoir (12, 22, 32).

4. Hydraulic operating mechanism according to Claim 3, characterised in that one of the pressure monitors (14, 24, 34) opens the associated magnetic valve (15, 25, 35) when the pressure in the supply line (13, 23, 33) of the pressure reservoir falls below a minimum value, locks the magnetic valves (15, 25, 35) of other pressure reservoirs (12, 22, 32) in their closed position and switches on the hydraulic pump (2).

5. Hydraulic operating mechanism according to Claim 4, characterised in that when one of the magnetic valves (15, 25, 35) is opened an associated self-locking device is switched on which is not interrupted again until after the hydraulic nominal pressure has been reached, in dependence on a pump follow-up time and thus switches off the hydraulic pump (2).

6. Hydraulic operating mechanism according to Claim 5, characterised in that the interruption of the self locking device closes the associated magnetic valve (15, 25, 35) and unlocks the magnetic valves (15, 25, 35) of the other pressure reservoirs (12, 22, 32).

7. Hydraulic operating mechanism according to Claim 1, characterised in that each pressure monitor (14, 24, 34) controls a relay (K1, K2, K3).

8. Hydraulic operating mechanism according to Claim 7, characterised in that the relays (K1, K2, K3) have varying energising times.

9. Hydraulic operating mechanism according to Claim 7, characterised in that each relay (K1, K2, K3) contains a self-locking contact (KS1, KS2, KS3), a valve contact (KMV1, KMV2, KMV3), a pump contact (KP1, KP2, KP3) and an alarm contact (KM1, KM2, KM3), each as normally open contact, as well as a locking contact (KV21, KV31, KV12, KV32, KV13, KV23) for each additional magnetic valve (15, 25, 35) as a normally closed contact.

10. Hydraulic operating mechanism according to Claim 9, characterised in that the alarm contacts (KM1, KM2, KM3) of the relays (K1, K2, K3), connected in parallel and lying in series with the threshold value switch (3), control the signal.

11. Hydraulic operating mechanism according to Claims 1 and 9, characterised in that the alarm contacts (KM1, KM2, KM3) of the relays (K1, K2, K3) and the threshold value switch (3) form the indirectly operating gas monitoring apparatus.

12. Hydraulic operating mechanism according to Claim 1, characterised in that the threshold value switch (3) is a pressure monitor.

## Revendications

1. Dispositif hydraulique de commande pour un disjoncteur électrique à gaz sous pression dont les systèmes à pistons et à cylindres (11, 21, 31) sont chacun susceptibles d'être chargés en pression à partir d'un réservoir hydro-pneumatique de pression (12, 22, 32), avec une pompe hydraulique (2) alimentant plusieurs réservoirs de pression (12, 22, 32) et contrôlée par des manostats (14, 24, 34), ainsi qu'avec un dispositif de contrôle du gaz pour les réservoirs de pression (12, 22, 32), caractérisé par au moins un interrupteur à valeur de seuil (3) saisissant la pression d'alimentation de la pompe hydraulique (2) et constituant une partie du dispositif de contrôle du gaz, ainsi que par une alimentation des réservoirs de pression (12, 22, 32) qui a lieu successivement dans le temps et qui est contrôlée d'une part par le dispositif de contrôle du gaz, et, d'autre part, par les manostats (14, 24, 34).

2. Dispositif hydraulique de commande selon la revendication 1, caractérisé par le fait que l'interrupteur à valeur de seuil (3) est disposé dans une conduite principale d'alimentation (1 qui est commune à tous les réservoirs de pression (12, 22, 32), et qui émet, au-delà d'une pression hydraulique nominale prédéterminée, un signal de perte en gaz.

3. Dispositif hydraulique de commande selon la revendication 1 ou 2, caractérisé par le fait que chaque réservoir de pression (12, 22, 32) est alimenté par l'intermédiaire d'une électrovanne (15, 25, 35) et qu'entre chaque réservoir de pression (12, 22, 32) et l'électrovanne associée (15, 25, 35), est disposé l'un des manostats (14, 24, 34), dans la conduite d'alimentation (12, 22, 32) du réservoir de pression (12, 22, 32).

4. Dispositif hydraulique de commande selon la revendication 3, caractérisé par le fait que ledit manostat (14, 24, 34) ouvre, lors d'un dépassement d'une pression minimale dans la conduite d'alimentation (13, 23, 33) du réservoir de pression, l'électrovanne associée (15, 25, 35), verrouille dans leur position de fermeture les électrovannes (15, 25, 35) des autres réservoirs de pression (12, 22, 32) et branche la pompe hydraulique (2).

5. Dispositif hydraulique de commande selon la revendication 4, caractérisé par le fait que lors de l'ouverture de l'une des électrovannes (15, 25, 35) un dispositif automatique de maintien associé est branché, lequel dispositif automatique de maintien est débranché après que soit atteinte la pression hydraulique nominale, en fonction d'une durée de fonctionnement de la pompe, en sorte que la pompe hydraulique (2) est débranchée.

6. Dispositif hydraulique de commande selon la revendication 5, caractérisé par le fait que l'interruption du dispositif automatique de maintien ferme l'électrovanne associée (15, 25, 35) et déverrouille les électrovannes (15, 25, 35) des autres réservoirs de pression (12, 22, 32).

7. Dispositif hydraulique de commande selon la revendication 1, caractérisé par le fait que chaque manostat (14, 24, 34) commande un contacteur (Ki, K2, K3).

8. Dispositif hydraulique de commande selon la revendication 7, caractérisé par le fait que les contacteurs (Ki, K2, K3) ont des durées d'excitation différentes.

9. Dispositif hydraulique de commande selon la revendication 7, caractérisé par le fait que chaque contacteur (Ki, K2, K3) comporte un contact d'auto- alimentation (KS1, KS2, KS3), un contact d'électrovanne (KMV1, KMV2, KMV3), un contact de pompe (KP1, KP2, KP3) et un contact de signalisation (KM1, KM2, KM3) constituant un contact auxiliaire fermé pour chaque disjoncteur, ainsi qu'un contact de verrouillage (KV21, KV31, KV12, KV32, KV13, KV23) pour chaque électrovanne supplémentaire (15, 25, 35) et servant de contact auxiliaire ouvert pour disjoncteur fermé.

10. Dispositif hydraulique de commande selon la revendication 9, caractérisé par le fait que les contacts de signalisation (KM1, KM2, KM3) des disjoncteurs (K1, K2, K3) sont montés en parallèle et commandent le signal, en étant montés en série avec l'interrupteur à valeur de seuil (3).

11. Dispositif hydraulique de commande selon les revendications 1 et 9, caractérisé par le fait que les contacts de signalisation (KM1, KM2, KM3) des disjoncteurs (K1, K2, K3) et l'interrupteur à valeur de seuil (3) forment le dispositif de contrôle du gaz agissant par voie indirecte.

12. Dispositif hydraulique de commande selon la revendication 1, caractérisé par le fait que l'interrupteur à valeur de seuil (3) et un manostat.
